# EUROPÄISCHE PATENTSCHRIFT

(11) **EP 2 950 033 B1**
(45) Veröffentlichungstag und Bekanntmachung des Hinweises auf die Patenterteilung: **23.11.2016**
(21) Anmeldenummer: 15169105.2
(22) Anmeldetag: 26.05.2015
(51) Int. Cl.: F41A 17/46

(54) **HANDFEUERWAFFE UND ABZUGSSICHERUNG HIERFÜR**
HANDGUN AND TRIGGER LOCK FOR SAME
ARME DE POING ET BLOCAGE DE DETENTE ASSOCIE

(30) Priorität: 30.05.2014 DE 102014107620
(43) Veröffentlichungstag der Anmeldung: 02.12.2015
(73) Patentinhaber: Merkel Jagd- und Sportwaffen GmbH, 98527 Suhl (DE)
(72) Erfinder: Ostanin, Alexander, 98527 Suhl (DE); Sauer, Olaf, 78727 Oberndorf (DE); Morgenroth, Lutz, 98673 Merbelsrod (DE)
(74) Vertreter: Engel, Christoph Klaus

(56) Entgegenhaltungen:
- DE-B3-102007 004 588
- DE-U1-202011 004 556
- US-A- 3 258 871
- US-B1- 6 880 281

## Beschreibung

Die vorliegende Erfindung betrifft eine Abzugssicherung für eine Handfeuerwaffe, insbesondere für eine halbautomatische Langwaffe. Im Weiteren betrifft die Erfindung eine Handfeuerwaffe mit der erfindungsgemäßen Abzugsvorrichtung.

Aus dem Stand der Technik ist es bekannt, Schusswaffen, insbesondere Langwaffen, durch eine mechanische Sicherung vor ungewolltem Betätigen eines Abzugs und Abfeuern der Schusswaffe zu schützen. Neben Handhabungsfehlern können auch Stürze der Schusswaffen oder mechanische Mängel an der Waffe zu einem ungewollten Auslösen eines Schusses führen. Neben der Abzugssicherung wird alternativ eine Stangensicherung, eine Schlaghebel- bzw. Schlagbolzensicherung oder eine Kombinationen aus diesen Grundvarianten eingesetzt. Allen Sicherungen liegt zu Grunde, dass spezielle mechanische Komponenten in einer Sicherheitsstellung arretiert werden und/oder den direkten Kontakt zu benachbarten mechanischen Komponenten oder einer Baugruppe verhindern. Eine Abzugssicherung blockiert in der Sicherheitsstellung über eine Mechanik den Abzug der Schusswaffe. Dabei verhindert sie bei der gespannten Schusswaffe eine Energieübertragung von einer Abzugsbaugruppe über eine Schlaghebelbaugruppe zu einem einen Schuss auslösenden Schlagstück oder einem Schlagbolzen. Die Energie wird in einem gespannten Zustand der Schusswaffe durch ein Vorspannen von technischen Federn, wie beispielsweise einer Abzugsfeder und einer Schlagfeder, bereitgestellt. Die Abzugssicherung besteht beispielsweise aus einer Sicherungswelle, die eine Steuerkurve trägt und über einen Betätigungshebel in zwei Stellungen verdrehbar ist. Dabei behindert die Sicherungswelle eine Schwenkbewegung eines Abzugshebels am Abzug in der Sicherheitsstellung. Die Abzugssicherung ist zumeist so konzipiert, dass die Schusswaffe in dem gespannten Zustand, also bei gespannter Schlaghebelfeder und gespannter Abzugsfeder, ge- bzw. entsichert werden kann. Nach Abschlag der Waffe verändert der Abzugshebel seine Position und greift mit einem seiner Enden in der Weise in die Steuerkurve ein, dass eine Rückbewegung der Sicherungswelle in die Sicherheitsstellung nicht mehr möglich ist. Somit besteht ein erhöhtes Risiko für Mensch und Umgebung, beispielsweise durch fehlgezündete, in der Schusswaffe verbleibende Munition. Es ist von Interesse, zum Beispiel im militärischen oder weidmännischem Einsatz, eine Waffensicherung bereitzustellen, die auch in einer entspannten Waffenstellung in die Sicherheitsstellung bewegt werden kann, um die Schusswaffe anschließend gefahrlos spannen zu können.

Die DE 20 2007 004 747 U1 zeigt eine Sicherheitsvorrichtung einer Schusswaffe mit mindestens einem Schlaghebel und einer Schlagfeder, welche als Schlaghebelsicherung ausgebildet ist. Eine Zündvorrichtung ist zwischen einer Sicherungsstellung und einer Feuerstellung hin und her verschiebbar. In der Sicherungsstellung ist die Zündvorrichtung von einem Zündstift soweit entfernt, dass kein mechanischer Zugriff möglich ist. Diese Sicherheitsvorrichtung soll eine kraftarme Bedienung bei gespannter und ungespannter Schlagfeder ermöglichen. Dabei kann eine Blockade der Mechanik oder ein Ausfall der Sicherungsvorrichtung dazu führen, dass die gesamte Schusswaffe unbrauchbar wird.

Aus der DE 20 2011 004 556 U1 ist eine Abzugseinrichtung für Schusswaffen mit einem Schlaghebel, einem Abzug und einem walzenförmigen Sicherungselement einer Abzugssicherung bekannt. Das Sicherungselement ist drehbar gelagert und kann in zwei Stellungen verdreht werden. In Sicherheitsstellung blockiert die Abzugssicherung den Abzug und in einer Feuerstellung gibt sie den Abzug frei. Ein drehbar gelagerter Abzugsstollen ist zwischen Abzug und Schlaghebel angeordnet und wird durch eine Abzugsfeder in Richtung Schlaghebel energetisch beaufschlagt. Die spezielle Formgebung des Abzugsstollens und dessen Anordnung in der Abzugseinrichtung erlauben auch bei abgeschlagener Waffe, das Sicherungselement in Sicherheitsstellung zu bewegen. Nachteilig ist jedoch eine aufwändige Montage zusätzlicher Einzelteile an der Abzugseinrichtung, die zudem zu einem erhöhten Ausfallrisiko führen. Ein Ausfall des Abzugsstollens kann sogar zur Unbrauchbarkeit der Schusswaffe führen.

Die DE 10 2007 004 588 B3 zeigt ein Steuerelement für einen um eine Schwenkachse beweglichen Schlaghebel einer Waffe, der in seiner Spannstellung über eine Rastfläche mit einer Gegenfläche eines Auslöseelements, beispielsweise einem Abzugsstollen am Abzugshebel, verrastbar ist. Am Schlaghebel ist ein Steuerkurvenabschnitt vorgesehen, der in einer von der Spannstellung abweichenden Schwenkstellung des Schlaghebels an einer Steuerfläche des Auslöseelements angreift und dieses in einer entsicherten Stellung hält.

Aus der DE 10 2006 048 436 B4 ist eine Abzugseinrichtung für eine Feuerwaffe, insbesondere für ein Selbstlade-Militärgewehr bekannt, welche ein Abzugszüngel, ein mit dem Abzugszüngel verbundenes Abzugsstollenteil und mindestens eine auf das Abzugsstollenteil einwirkende Abzugsfeder umfasst. Bei dieser Abzugseinrichtung ist der Abzugszüngel vom Abzugsstollenteil gesondert zwischen zwei Anschlägen angeordnet, von denen der eine die Bewegung des Abzugszüngels relativ zum Abzugsstollenteil nach vorne, der andere nach hinten verhindert. Zwischen den beiden Anschlägen ist eine kurze Bewegung des Abzugszüngels relativ zum Abzugsstollenteil möglich.

Die DE 1 453 913 A zeigt einen Abzugsmechanismus für automatische und halbautomatische Feuerwaffen mit einem zwischen einer Spannfeder und Feuerstellungen angeordneten Hammer. Ein Abzug dient zum Steuern des Arbeitens des Hammers. Ein Feuerstoß-Steuermechanismus dient dazu, bei einer einzelnen Betätigung des Abzuges einen Feuerstoß mit einer vorbestimmten Anzahl von Schüssen abzufeuern. Der Feuerstoß-Steuermechanismus verbindet wahlweise den Abzug und den Hammer zwecks selbsttätigen Arbeitens des Hammers.

Aus dem Stand der Technik ist eine Vielzahl an Lösungen zur Sicherung einer Waffe bekannt. Verschiedene Sicherungsarten zeigen dabei unterschiedliche Lösungsansätze, die je nach Art der Schusswaffe bevorzugt eingesetzt werden. Dabei zeigen die Sicherungen einen erhöhten Montageaufwand durch zusätzliche mechanische Teile und ein erhöhtes Risiko für Defekte und Ausfälle. Übliche Abzugssicherungen mit drehbarem Sicherungselement zeigen den Nachteil, in entspanntem Zustand der Waffe nicht gesichert werden zu können und/oder bei Ausfall der Sicherung zur Unbrauchbarkeit der Waffe zu führen.

Die Aufgabe der vorliegenden Erfindung besteht ausgehend vom Stand der Technik darin, eine kostengünstige Abzugssicherung mit geringem Montageaufwand zur Verfügung zu stellen, die ein Sichern des Abzugs auch in entspanntem Zustand der Waffe gestattet und im Falle eines Defekts der Sicherung nicht zur Schussunfähigkeit der Waffe führt.

Die genannte Aufgabe, ausgehend von der DE 20 2011 004556U, durch eine Abzugssicherung gemäß dem beigefügten Anspruch 1 gelöst. Die Aufgabe wird weiterhin gelöst durch eine Handfeuerwaffe gemäß dem beigefügten nebengeordneten Anspruch 10.

Die Erfindung stellt eine Abzugssicherung für eine Handfeuerwaffe, insbesondere für eine halbautomatische Langwaffe, zur Verfügung. Die Abzugssicherung lässt sich sowohl in einer gespannten, als auch in einer ungespannten Waffenstellung von einer Abschussstellung in eine Sicherheitsstellung bewegen. Dabei ist die Abzugssicherung an einen um eine Abzugsachse schwenkbaren Abzugshebel anschlagbar, der hier bevorzugt als ein einziges Bauteil ausgebildet ist und aus dem Gebiet der Waffenkunde bekannte Teile, wie eine Abzugsstange, ein Abzugsblatt und ein Abzugszüngel vereint. Ein Abschnitt des Abzugshebels, welcher der Abzugsstange entspricht, ist in einer Längsrichtung der Schusswaffe ausgerichtet. Befindet sich die Schusswaffe in einer Gebrauchshaltung, ist bevorzugt ein mit der Abzugsstange verbundenes, halbmondförmiges Abzugszüngel in bekannter Weise unterhalb der Abzugstange angeordnet. Dabei ist das von der Abzugsstange beabstandete Ende des Abzugszüngels in eine Schussrichtung ausgerichtet. In einem gespannten Zustand der Handfeuerwaffe blockiert die Sicherungswelle in der Sicherheitsstellung den Abzugshebel, während sie in der Abschussstellung den Abzugshebel freigibt.

Neben bekannten Komponenten, wie einer Sicherungswelle, die eine Steuerkurve trägt, und einem Betätigungshebel zum Verdrehen der Sicherungswelle von der Sicherheitsstellung in die Abschussstellung und zurück weist die erfindungsgemäße Abzugssicherung mindestens ein zusätzliches federkraftbelastetes Abstandshalteelement auf. Dabei ist das Abstandshalteelement bevorzugt durch einen Schenkel einer Schenkelfeder gebildet, welche bevorzugt zwei der Schenkel besitzt. Das Abstandshalteelement liegt bevorzugt in Längsrichtung des Abzugshebels auf dem Abzugshebel auf. Dabei ist das Abstandshalteelement bzw. die Schenkelfeder in Richtung der Sicherungswelle bevorzugt von der Abzugsachse beabstandet gelagert. Entsprechend erstreckt sich das Abstandshalteelement bzw. die Schenkelfeder in Richtung Sicherungswelle und endet zwischen der Sicherungswelle und dem Abzugshebel oder hinter der Sicherungswelle. Während sich bei aus dem Stand der Technik bekannten Abzugssicherungen der Abzugshebel in gesicherter Waffenstellung in direktem Kontakt zur Sicherungswelle befindet, ist bei der erfindungsgemäßen Abzugssicherung das Abstandshalteelement als ein Verbindungselement zwischen der Sicherungswelle und dem Abzugshebel angeordnet. Der direkte Kontakt zwischen dem Abzugshebel und der in der Sicherheitsstellung befindlichen Sicherungswelle ist zumindest im gespannten Zustand der Handfeuerwaffe nicht möglich. Das Abstandshalteelement ist zumindest in die Richtung der Achse der Sicherungswelle bewegbar und kann mindestens zwei von Positionen der Sicherungswelle abhängige Stellungen einnehmen. Dabei befindet sich das Abstandshalteelement im gespannten Zustand der Handfeuerwaffe bevorzugt nicht im Eingriff der Steuerkurve der in der Abschussstellung befindlichen Sicherungswelle und die das Abstandshalteelement belastende Federkraft ist bevorzugt minimal.

Befindet sich die Handfeuerwaffe im gespannten Zustand und befindet sich die Sicherungswelle in ihrer Sicherheitsstellung, so ist das federkraftbelastete Abstandshalteelement zwischen dem Abzugshebel und der Sicherungswelle angeordnet, wodurch ein Schwenken des Abzugshebels zur Sicherungswelle blockiert ist. Das Abstandshalteelement gleicht einem Abstand zwischen der Sicherungswelle und dem Abzugshebel aus, wobei kein Abzugsabstand verbleibt.

Die Steuerkurve ist durch mindestens eine zumindest abschnittsweise spiralartig ausgebildete Ausnehmung in der Sicherungswelle gebildet. Zur Ausbildung der Spiralartigkeit besitzt die Ausnehmung zumindest eine in der Sicherungswelle verlaufende Seitenfläche, welche gegenüber der Achse der Sicherungswelle geneigt ist. Diese spiralartig ausgebildete Seitenfläche muss sich zumindest über einen Bruchteil einer Umdrehung um die Achse der Sicherungswelle erstrecken; bevorzugt mindestens eine achtel Umdrehung und bevorzugt weniger als eine viertel Umdrehung. Die Spiralform besitzt bevorzugt dieselbe Achse wie die Sicherungswelle. Dabei weist die Ausnehmung beispielsweise mindestens zwei Tiefen und beispielsweise zwei Breiten auf, wobei eine erste Breite in eine zweiten Breite und eine erste Tiefe in eine zweite Tiefe übergeht. Dabei entspricht die erste Tiefe einem kleineren und die zweite Tiefe einem größeren Wellendurchmesser der Sicherungswelle. Benachbart zu einem die Ausnehmung aufweisenden axialen Abschnitt der Sicherungswelle befindet sich ein axialer Abschnitt der Sicherungswelle, der bevorzugt als eine Vollwelle ausgebildet ist. Durch die zumindest abschnittsweise spiralartig ausgebildete Ausnehmung sind Vollwellenabschnitte und Abschnitte der Ausnehmung abwechselnd auf der Sicherungswelle angeordnet. Mindestens einer der Vollwellenabschnitte ist an seinem Übergang zu der spiralartigen Ausnehmung bzw. zu dem spiralartig ausgebildeten Abschnitt der Ausnehmung bevorzugt so geformt, dass er beim Drehen der Sicherungswelle von der Abschussstellung in die Sicherheitsstellung bei entspannter Waffenstellung das Abstandshalteelement erfasst und axial verdrängt.

Befindet sich die Schusswaffe im gespannten Zustand und in ungesicherter Waffenstellung, so befindet sich die Sicherungswelle in der Abschussstellung, sodass die Ausnehmung dem Abstandshalteelement zugewandt ist. Dabei kann es sich um einen umfänglichen Abschnitt der Ausnehmung handeln, der nicht spiralartig ausgebildet ist. Bevorzugt ist im gespannten Zustand und in ungesicherter Waffenstellung ein Abschnitt der Ausnehmung dem Abstandshalteelement zugewandt, welcher einen kreissegmentförmigen Querschnitt besitzt. Befindet sich die Schusswaffe in Gebrauchshaltung, so befindet sich die Ausnehmung bevorzugt mit der ersten Tiefe und der ersten Breite oberhalb des Abstandshalteelements. Der Abzugshebel befindet sich in einer ersten Schwenkstellung. Dabei gleicht das Abstandshalteelement nur einen ersten Teil eines Abstandes zwischen der Sicherungswelle und dem Abzugshebel aus. Es verbleibt zumindest ein Abzugsabstand zwischen dem Abzugshebel und der Sicherungswelle, sodass der Abzugshebel schwenkbar ist, wodurch die Handfeuerwaffe schussfähig ist.

Befindet sich die Handfeuerwaffe in Gebrauchshaltung und in gespannter und gesicherter Waffenstellung, so ist die Sicherungswelle in der Sicherheitsstellung, nämlich in einer Drehstellung, in der sich bevorzugt einer der Vollwellenabschnitte oberhalb des Abstandshalteelements befindet. Der Abzugshebel befindet sich in der ersten Schwenkstellung. Der Abzugsabstand zwischen der Sicherungswelle und dem Abstandshalteelement ist in diesem Zustand nicht vorhanden. In dieser Stellung ist der Abzugshebel nicht schwenkbar und die Handfeuerwaffe gesichert.

Sobald ein Schuss mit der Handfeuerwaffe abgefeuert ist, befindet sie sich in entspannter und ungesicherter Waffenstellung. Der Abzugshebel befindet sich in einer zweiten Schwenkstellung, wobei der Abstand zwischen dem Abzugshebel und der Sicherungswelle gegenüber der ersten Schwenkstellung verkleinert ist. Die Sicherungswelle befindet sich noch in der Abschussstellung, nämlich in einer Drehstellung, in der sich die Ausnehmung bevorzugt mit der ersten Tiefe und der ersten Breite oberhalb des Abstandshalteelements befindet. Dabei gleicht das Abstandshalteelement nur einen Teil eines veränderten Abstands zwischen der Sicherungswelle und dem Abzugshebel aus. Es verbleibt zumindest der Abzugsabstand zwischen dem Abzugshebel und der Sicherungswelle, sodass der Abzugshebel weiterhin schwenkbar ist.

Durch einen Wechsel der Sicherungswelle von deren Abschussstellung in deren Sicherungsstellung wird im entspannten Zustand der Handfeuerwaffe durch die spiralartige Ausnehmung bzw. durch den spiralartig ausgebildeten umfänglichen Abschnitt der Ausnehmung das Abstandshalteelement axial bezogen auf die Sicherungswelle entgegen der Federkraft in einen axialen Sperrbereich verdrängt. In dem Sperrbereich gleicht das Abstandshalteelement einen veränderten Abstand zwischen dem Abzugshebel und der Sicherungswelle aus und es verbleibt kein Abzugsabstand, sodass ein Schwenken des Abzugshebels zur Sicherungswelle blockiert ist. Bei diesem Wechsel von der entspannten ungesicherten in die entspannte gesicherte Waffenstellung verbleibt der Abzugshebel in der zweiten Schwenkstellung ein. Dabei wird das Abstandshalteelement in der Ausnehmung bevorzugt von der ersten Breite und der ersten Tiefe in die zweite Breite mit der zweiten Tiefe geführt und verbleibt unter Federkraftbeaufschlagung in der Ausnehmung.

Im gespannten Zustand der Handfeuerwaffe ist eine Bewegung des Abstandshalteelementes gegenüber der in der Sicherungsstellung befindlichen Sicherungswelle aus dem Sperrbereich in Richtung der Federkraft freigegeben, sodass sich das Abstandshalteelement aus dem Sperrbereich zurückbewegt und ein Schwenken des Abzugshebels zu der in ihrer Sicherungsstellung befindlichen Sicherungswelle blockiert. Der Abzugshebel nimmt beim Überführen der Handfeuerwaffe von der entspannten gesicherten Waffenstellung in die gespannte gesicherte Waffenstellung wieder die erste Schwenkstellung ein. Der Abstand zwischen Sicherungswelle und Abzugshebel ist somit vergrößert. Das Abstandshalteelement nimmt daraufhin durch seine Federeigenschaften seine Grundstellung wieder ein, indem es beispielsweise aus der Ausnehmung mit der zweiten Breite herausgleitet und sich axial zurückbewegt. Die Federkraft bewirkt, dass das Abstandshalteelement die axiale Position im Sperrbereich, in die es zuvor verdrängt wurde, wieder verlässt. Im Ergebnis befindet es sich bevorzugt außerhalb der Ausnehmung zwischen dem Vollwellenabschnitt und dem Abzugshebel. Die Handfeuerwaffe ist gefahrlos in den gesicherten gespannten Zustand überführt.

Ein wesentlicher Vorteil der erfindungsgemäßen Abzugssicherung besteht darin, dass die Handfeuerwaffe auch in abgeschlagener Waffenstellung in einen Sicherungszustand gebracht werden kann. Dies erlaubt auch bei einem Zündversagen ein gefahrloses Sichern der Handfeuerwaffe. Vorteilhaft ist auch, dass die Handfeuerwaffe auch bei defekter Abzugssicherung schussfähig bleibt.

Das Abstandshalteelement dient zum Halten eines Abstandes und bildet daher einen Abstandshalter. Das Abstandshalteelement ist bevorzugt durch einen beweglichen Schenkel gebildet, wobei ein Querschnitt des Schenkels den zu haltenden Abstand bestimmt. Der Querschnitt des Schenkels ist bevorzugt kreisförmig, sodass der Durchmesser des Querschnittes dem zu haltenden Abstand gleicht. Das Abstandshalteelement ist bevorzugt schwenkbar, sodass die Bewegbarkeit durch eine Schwenkbarkeit gebildet ist. Das Abstandshalteelement ist bevorzugt um eine erste Achse und um eine zweite zur ersten Achse senkrechte Achse schwenkbar, wobei die erste Achse senkrecht zur Achse der Sicherheitswelle und senkrecht zur Erstreckungsrichtung des Abzugshebels angeordnet ist, während die zweite Achse parallel zur Achse der Sicherheitswelle angeordnet ist. Das federkraftbelastete Abstandshalteelement ist durch eine Federkraft belastet, welche bevorzugt nur das Schwenken um die erste Achse beaufschlagt.

Bevorzugt ist das Abstandshalteelement durch ein Federelement gebildet.

Bei bevorzugten Ausführungsformen der erfindungsgemäßen Abzugssicherung ist das Abstandshalteelement durch einen Schenkel einer Schenkelfeder gebildet. In einer bevorzugten Variante ist die Schenkelfeder U-förmig mit mindestens zwei Schenkeln ausgelegt. Die Schenkelfeder kann als ein handelsübliches Standardteil kostengünstig erworben werden. Hohe Herstellungskosten für spezielle Einzelteile sind zur erfindungsgemäßen Ausführung nicht notwendig. Dabei ist die Schenkelfeder leicht zu montieren und bei einem Bruch schnell und unkompliziert austauschbar.

Grundsätzlich kann das mindestens eine Abstandshalteelement Teil einer Feder sein oder durch eine zusätzliche Feder belastet sein.

Das Abstandshalteelement bzw. das Federelement ist vorzugsweise aus einem Federstahldraht, einem Edelstahldraht oder einem verzinktem Federstahldraht gefertigt. Federmaterialien dieser Art gehören zu den handelsüblichen Federmaterialien und können im Auswahlverfahren leicht berücksichtigt werden.

In einer weiteren vorteilhaften Ausführungsform sind die Sicherungswelle und das Abstandhalteelement, bezogen auf die Gebrauchshaltung der Waffe, oberhalb des Abzugshebels angeordnet. Dabei sind die Sicherungswelle und das Abstandshalteelement an dem, einem Schlaghebel gegenüberliegenden Ende des Abzugshebels angeordnet.

Das Abstandshalteelement bzw. die Abstandshalteelemente werden beim Wechsel der Sicherungswelle von deren Abschussstellung in deren Sicherungsstellung durch die spiralartig ausgebildete Ausnehmung bzw. durch den spiralartig ausgebildeten Abschnitt der Ausnehmung axial über einen Bereich des Abzugshebels verschoben, der bevorzugt eben ist, sodass ein gleicher Abstand zur Achse der Sicherungswelle gewährleistet ist. Allerdings kann bei alternativen bevorzugten Ausführungsformen dieser Bereich des Abzugshebels unterschiedliche Höhen aufweisen, insbesondere im Sperrbereich.

Vorteilhaft ist es, die Sicherungswelle rechtwinklig zur Längsrichtung des Abzugshebels anzuordnen. Die Sicherungswelle ist kürzer dimensionierbar und damit gewichtsärmer, und der Betätigungshebel ist nah an der Handfeuerwaffe platzierbar, was eine gute Handhabung der Handfeuerwaffe erlaubt, da keine Waffenteile von der Handfeuerwaffe abstehen.

Bei Ausführungsformen, bei welchen die Abstandshalteelemente durch die Schenkel einer U-förmigen Schenkelfeder gebildet sind, ist der Vollwellenabschnitt der Sicherungswelle durch die beiden axial benachbarte spiralartig ausgebildeten Ausnehmung bzw. durch die beiden spiralartig ausgebildeten Abschnitte der Ausnehmungen bevorzugt keilförmig ausgeführt. Durch diese Form wird ein sicheres Mitnehmen der beiden Schenkel bei der axialen Verdrängung der Abstandshalteelemente erreicht.

Besonders bevorzugt sind die Steuerkurve und das Abstandshalteelement jeweils paarig ausgebildet. In diesem Fall sind die beiden Abstandshalteelemente bevorzugt durch die beiden Schenkel einer U-förmigen Schenkelfeder gebildet. Die doppelte Führung der beiden Schenkel sichert die Funktion der Abzugssicherung zusätzlich. Die beiden Schenkel werden jeweils durch eine der beiden Steuerkurven, d. h. durch eine der beiden Ausnehmungen geführt. Die Steuerkurven sind bevorzugt spiegelsymmetrisch zueinander ausgebildet. Durch einen Wechsel der Sicherungswelle von deren Abschussstellung in deren Sicherungsstellung werden durch die beiden spiralartig ausgebildeten Ausnehmungen bzw. durch die beiden spiralartig ausgebildeten Abschnitte der Ausnehmungen die beiden Schenkel der U-förmigen Schenkelfeder entgegen ihrer Federkraft bevorzugt auseinander, d. h. voneinander weg gedrängt.

In einer vorteilhaften Ausführungsform besteht die Sicherungswelle aus Metall oder Kunststoff. Metallausführungen können, auch durch geeignete Oberflächenbehandlung, verschleißfester ausgebildet sein, während Kunststoffausführungen ein geringeres Gewicht aufweisen und kostengünstig, zum Beispiel durch ein Spritzgussverfahren, hergestellt werden können. Je nach Anwendungsfall kann das geeignete Material gewählt werden.

Der Abzugshebel einer erfindungsgemäßen Abzugseinheit kann ggf. einzelne Komponenten, wie eine Abzugsstange, ein Abzugsblatt und ein Abzugszüngel umfassen. Die erfindungsgemäße Abzugseinheit ist mit der erfindungsgemäßen Abzugssicherung ausgestattet.

In einer weiteren Ausführungsform hat es sich als günstig erwiesen, den Abzugshebel mit mindestens einem Niederhalteelement auszubilden. Das Niederhalterelement sichert die Position des Abstandshalteelementes auf dem Abzugshebel und verhindert, dass sich das Abstandshalteelement in einer ungünstigen Stellung vom Abzugshebel abhebt. Insofern zwei der Abstandshalteelemente als Schenkel einer U-förmigen Schenkelfeder gegeben sind, so sind bevorzugt zwei der Niederhalteelemente ausgebildet, die jeweils an einer Seite des Abzugshebels angeordnet sind.

In einer weiteren möglichen Ausführungsform kann ein tunnelförmiger Niederhalter ausgebildet sein, durch den die Schenkel der U-förmigen Schenkelfeder hindurchgesteckt sind. Eine solche Ausführung sichert die Schenkelposition auch im Fall eines Bruchs der Schenkelfeder. Es besteht somit die Möglichkeit, dass mindestens einer der beiden Schenkel der Schenkelfeder funktionsfähig erhalten bleibt und die Handfeuerwaffe weiterhin voll funktionsfähig verwendbar ist.

Der Betätigungshebel besteht bevorzugt aus einem Metall oder aus einem Kunststoff. Kunststoffausführungen haben ein geringeres Gewicht und sind, wie die Sicherungswelle kostengünstig, zum Beispiel durch Spritzgussverfahren, herstellbar. Betätigungshebel aus Metall sind, auch durch mögliche geeignete Oberflächenbehandlung, verschleißfester als Kunststoff ausbildbar und können eine höhere Bruchfestigkeit haben. Gerade im militärischen Einsatz, in welchem mit rustikalen Umgebungs- und Handhabungsbedingungen zu rechnen ist, kann die Metallausführung von Vorteil sein.

Die erfindungsgemäße Handfeuerwaffe umfasst die erfindungsgemäße Abzugssicherung, insbesondere als Komponente der erfindungsgemäßen Abzugseinheit. Bevorzugt umfasst die erfindungsgemäße Handfeuerwaffe bevorzugte Ausführungsformen der erfindungsgemäßen Abzugssicherung. Auch weist die erfindungsgemäße Handfeuerwaffe bevorzugt solche Merkmale auf, die im Zusammenhang mit der erfindungsgemäßen Abzugssicherung beschrieben sind. Die erfindungsgemäße Handfeuerwaffe ist bevorzugt durch eine halbautomatische Langwaffe gebildet.

Weitere Einzelheiten der Erfindung ergeben sich aus der nachfolgenden Beschreibung der bevorzugten Ausführungsform, unter Bezugnahme auf die Zeichnung. Es zeigen:
- Fig. 1:: eine Abzugseinheit in einer ersten perspektivischen Ansicht in einer entspannten ungesicherten Waffenstellung mit einer erfindungsgemäßen Abzugssicherung;
- Fig. 2:: die Abzugseinheit gemäß Fig. 1 in einer Seitenansicht;
- Fig. 3:: die Abzugseinheit gemäß Fig. 1 in einer zweiten perspektivischen Ansicht in einer entspannten gesicherten Waffenstellung;
- Fig. 4:: die Abzugseinheit gemäß Fig. 3 in einer Seitenansicht;
- Fig. 5:: die in Fig. 1 gezeigte Abzugssicherung in einer perspektivischen Ansicht in ungesicherter Waffenstellung;
- Fig. 6:: die in Fig. 1 gezeigte Abzugssicherung in einer perspektivischen Ansicht in gesicherter Waffenstellung;
- Fig. 7:: die Abzugseinheit gemäß Fig. 3 in einer perspektivischen Ansicht mit Darstellung eines axial verdrängten Federelements;
- Fig. 8:: die in Fig. 7 gezeigte Abzugseinheit in einer perspektivischen Ansicht in gespannter und gesicherter Waffenstellung mit dem Federelement in nicht verdrängtem Zustand; und
- Fig. 9:: die in Fig. 7 gezeigte Abzugseinheit in einer seitlichen Ansicht in gespannter und entsicherter Waffenstellung.

Fig. 1 und Fig. 2 zeigen eine bevorzugte Ausführungsform einer erfindungsgemäßen Abzugssicherung 01 für Schusswaffen, insbesondere für Langwaffen, mit einem abstandshaltenden Federelement 02 in einer Abzugseinheit 03. Fig. 1 stellt die Abzugseinheit 03 in einer perspektivischen Ansicht dar. Fig. 2 zeigt die Abzugseinheit 03 ergänzend aus einer Seitenansicht. Die Abzugssicherung 01 zeigt eine Sicherungswelle 04 mit einem Betätigungshebel 10, mit dem die Sicherungswelle 04 verdrehbar ist. Der Betätigungshebel 10 ist zwischen seinen Stellungen hin und her schwenkbar. Die Abzugseinheit 03 ist in einer entspannten ungesicherten Waffenstellung dargestellt. Die Sicherungswelle 04 weist zwei spiegelsymmetrisch gleich dimensionierte Steuerkurven 05 auf, die in Form von Ausnehmungen 11 die Sicherungswelle 04 mit jeweils einem spiralartig ausgebildeten umfänglichen Abschnitt umlaufen. Dabei umlaufen die Steuerkurven 05 gegeneinander gespiegelt die Sicherungswelle 04. Ein axialer Abschnitt der Sicherungswelle 04, der zwischen den axialen Abschnitten der Ausnehmungen 11 angeordnet ist, ist als eine Vollwelle 12 ausgebildet. Dabei weist jede der beiden Ausnehmungen 11 zwei Tiefen und zwei Breiten auf.

Fig. 1 und Fig. 2 zeigen jeweils weiterhin einen Abzugshebel 13, der um eine Abzugsachse 14 schwenkbar ist, einen Unterbrecher 19 und einen schwenkbaren Schlaghebel 20. Der Abzugshebel 13 befindet sich in einer ersten Schwenkstellung, die der entspannten Waffenstellung entspricht. Der Betätigungshebel 10 und die Sicherungswelle 04 befinden sich in einer ersten Drehstellung, die der ungesicherten Waffenstellung, d. h. einer Feuerstellung bzw. Abschussstellung der Schusswaffe entspricht. In Gebrauchshaltung der Waffe befindet sich die Sicherungswelle 04 oberhalb des Abzugshebels 13 und des Federelements 02. Dabei ist sie quer zur Längsrichtung des Abzugshebels 13 angeordnet und befindet sich an dem Ende des Abzugshebels 13, das dem Schlaghebel 20 gegenüberliegt.

Das abstandshaltende Federelement 02, das in dieser bevorzugten Ausführung als U-förmige Schenkelfeder mit zwei Federschenkeln ausgebildet ist, liegt in Längsrichtung des Abzugshebels 13 auf dem Abzugshebel 13 auf. Das Federelement 02 ist an demjenigen Ende, an dem die beiden Federschenkel verbunden sind, zwischen dem Abzugshebel 13 und dem Unterbrecher 19, und in Richtung der Sicherungswelle 04 zur Abzugsachse 14 beabstandet, schwenkbar gelagert. Das andere Ende des Federelements 02 ist zwischen der Sicherungswelle 04 und dem Abzugshebel 13 angeordnet, wo es einen Abstandshalter zwischen der Sicherungswelle 04 und dem Abzugshebel 13 bildet. In dieser Darstellung befindet es sich in einer entspannten Federstellung. In dieser Stellung der Sicherungswelle 04 befindet sich ein erster gemeinsamer Teilabschnitt 21 (gezeigt in Fig. 6) der Ausnehmungen 11 mit einer ersten Tiefe und einer ersten Breite oberhalb des Federelements 02.

Die Federschenkel des Federelementes 02 gleichen einen Teilabstand zwischen der Sicherungswelle 04 und dem Abzugshebel 13 aus, wobei der Abzugshebel 13 betätigbar bleibt, da ein Abzugsabstand verbleibt.

Fig. 3 und Fig. 4 zeigen die Abzugseinheit 03 aus den Fig. 1 und 2 in einer entspannten und gesicherten Waffenstellung. Fig. 3 zeigt die Abzugseinheit 03 in einer perspektivischen Ansicht, während Fig. 4 die Abzugseinheit 03 aus Fig. 3 ergänzend in einer Seitenansicht zeigt. Im Vergleich zu Fig. 1 und Fig. 2 befinden sich der Betätigungshebel 10 und die Sicherungswelle 04 in der zweiten Drehstellung, die der gesicherten Waffenstellung, d. h. einer Sicherungsstellung der Schusswaffe entspricht. In dieser Stellung der Sicherungswelle 04 befinden sich die Federschenkel des Federelements 02 jeweils in einem zweiten Teilabschnitt 22 (gezeigt in Fig. 5) der Ausnehmungen 11, der eine zweite Tiefe und eine zweite Breite aufweist. Die zweite Tiefe entspricht einem größeren Durchmesser der Sicherungswelle 04 als der Durchmesser der ersten Tiefe. Das Federelement 02 ist bei der Drehung der Sicherheitswelle 04 in der Ausnehmung 11 geführt und in Richtung des Abzugshebels 13 sowie in axialer Richtung bezogen auf die Sicherungswelle 04 in eine gespannte Federstellung verdrängt. Das verdrängte Federelement 02 gleicht den Abstand zwischen der Sicherungswelle 04 und dem Abzugshebel 13 aus, wobei kein Abzugsabstand verbleibt. Der Abzugshebel 13 ist somit nicht schwenkbar und die Schusswaffe gesichert.

Ergänzend zeigt Fig. 7 die Abzugseinheit 03 in einem entspannten gesicherten Waffenzustand und stellt das Federelement 02 in der axialen Verdrängungsstellung dar, das mit seinen Federschenkeln jeweils in einem der beiden zweiten Teilabschnitte 22 (gezeigt in Fig. 5) der Ausnehmungen 11 sitzt. Weiterhin sind in Fig. 7 zwei Niederhalteelemente 23 gezeigt, welche die Federschenkel des Federelementes 02 daran hindern, sich vom Abzugshebel 13 abzuheben.

Es sei zusätzlich auf Fig. 5 hingewiesen, die die beiden zweiten Teilabschnitte 22 der Ausnehmungen 11 in einer Stellung der Sicherungswelle 04 zeigt, die einer ungesicherten Waffenstellung entspricht. Der Betätigungshebel 10 befindet sich in der ersten Drehstellung.

Fig. 8 zeigt die Abzugseinheit 03 in gespannter und gesicherter Waffenstellung. Der Abzugshebel 13 befindet sich in einer zweiten Schwenkstellung. Der Abstand zwischen der Sicherungswelle 04 und dem Abzugshebel 13 ist gegenüber der ersten Schwenkstellung des Abzugshebels 13 in entspanntem Waffenzustand vergrößert, wodurch sich die Federschenkel des Federelementes 02 in Richtung ihrer Federkraft aus den zweiten Teilabschnitten 22 (gezeigt in Fig. 5) der Ausnehmungen 11 herausbewegen und aufeinander zu bewegen konnten. Der Schlaghebel 20 ist in seiner gespannten Stellung. Die Sicherungswelle 04 ist in die Sicherungsstellung gedreht. Bei Gebrauchshaltung der Schusswaffe befindet sich der Abschnitt der Vollwelle 12 oberhalb der Federschenkel des entspannten Federelements 02 und gleicht zusammen mit den Federschenkeln des Federelementes 02 den Abstand zwischen der Sicherungswelle 04 und dem Abzugshebel 13 aus, wobei kein Abzugsabstand verbleibt. Der Abzugshebel 13 ist blockiert und kann nicht betätigt werden. Die Waffe ist gesichert.

Fig. 9 zeigt die Abzugseinheit 03 in gespannter und entsicherter Waffenstellung. Der Abzugshebel 13 befindet sich weiterhin in der zweiten Schwenkstellung. Der Schlaghebel 20 befindet sich weiterhin in seiner gespannten Stellung. Die Sicherungswelle 04 ist in die Abschussstellung gedreht.

Die Ausnehmungen 11 sind mit ihrem ersten Teilabschnitt 21 dem Federelement 02 zugewandt, sodass das Federelement 02 nur einen ersten Teil eines Abstandes zwischen der Sicherungswelle 04 und dem Abzugshebel 13 ausgleicht und ein Abzugsabstand 15 verbleibt. Somit kann der Abzugshebel 13 zum Auslösen einen Schusses geschwenkt werden, wodurch der Schlaghebel 20 seine gespannte Stellung verlässt.

### Bezugszeichenliste

- 01: Abzugssicherung
- 02: abstandshaltendes Federelement
- 03: Abzugseinheit
- 04: Sicherungswelle
- 05: Steuerkurve
- 06: -
- 07: -
- 08: -
- 09: -
- 10: Betätigungshebel
- 11: Ausnehmung
- 12: Vollwelle
- 13: Abzugshebel
- 14: Abzugsachse
- 15: Abzugsabstand
- 16: -
- 17: -
- 18: -
- 19: Unterbrecher
- 20: Schlaghebel
- 21: erster Teilabschnitt
- 22: zweiter Teilabschnitt
- 23: Niederhalteelement

## Patentansprüche

1. Abzugssicherung (01) für eine Handfeuerwaffe, insbesondere für eine halbautomatische Langwaffe, mit einer Sicherungswelle (04), die eine Steuerkurve (05) trägt und über einen Betätigungshebel (10) von einer Sicherheitsstellung in eine Abschussstellung und zurück verdrehbar ist; wobei die Abzugssicherung (01) an einen um eine Abzugsachse (14) schwenkbaren Abzugshebel (13) anschlagbar ist; und wobei die Sicherungswelle (04) in einem gespannten Zustand der Handfeuerwaffe den Abzugshebel (13) in der Sicherheitsstellung blockiert und in der Abschussstellung freigibt, **dadurch gekennzeichnet, dass** sie weiterhin mindestens ein federkraftbelastetes Abstandshalteelement (02) umfasst;
- wobei im gespannten Zustand der Handfeuerwaffe das federkraftbelastete Abstandshalteelement (02) zwischen dem Abzugshebel (13) und der in ihrer Sicherheitsstellung befindlichen Sicherungswelle (04) angeordnet ist, wodurch ein Schwenken des Abzugshebels (13) zur Sicherungswelle (04) blockiert ist;
- wobei die Steuerkurve (05) durch mindestens eine zumindest abschnittsweise spiralartig ausgebildete Ausnehmung (11) in der Sicherungswelle (04) gebildet ist, welche in der Abschussstellung der Sicherungswelle (04) im gespannten Zustand der Handfeuerwaffe dem Abstandshalteelement (02) zugewandt ist, sodass das Abstandshalteelement (02) nur einen ersten Teil eines Abstands zwischen der Sicherungswelle (04) und dem Abzugshebel (13) ausgleicht und ein Abzugsabstand (15) verbleibt;
- wobei das Abstandshalteelement (02) im entspannten Zustand der Handfeuerwaffe durch einen Wechsel der Sicherungswelle (04) von deren Abschussstellung in deren Sicherungsstellung durch die zumindest abschnittsweise spiralartig ausgebildete Ausnehmung (11) axial bezogen auf die Sicherungswelle (04) entgegen der Federkraft in einen axialen Sperrbereich verdrängt ist, in welchem das Abstandshalteelement (02) einen Abstand zwischen dem Abzugshebel (13) und der Sicherungswelle (04) ausgleicht, sodass ein Schwenken des Abzugshebels (13) zur Sicherungswelle (04) blockiert ist; und
- wobei im gespannten Zustand der Handfeuerwaffe eine Bewegung des Abstandshalteelementes (02) gegenüber der in der Sicherungsstellung befindlichen Sicherungswelle (04) aus dem Sperrbereich in Richtung der Federkraft freigegeben ist, sodass sich das Abstandshalteelement (02) aus dem Sperrbereich zurückbewegt und ein Schwenken des Abzugshebels (13) blockiert.

2. Abzugssicherung (01) nach Anspruch 1, **dadurch gekennzeichnet, dass** das mindestens eine Abstandshalteelement durch einen beweglichen Schenkel (02) gebildet ist.

3. Abzugssicherung (01) nach Anspruch 2, **dadurch gekennzeichnet, dass** sie zwei der beweglichen Schenkel umfasst, die an einer Schenkelfeder (02) ausgebildet sind.

4. Abzugssicherung (01) nach Anspruch 3, **dadurch gekennzeichnet, dass** die Schenkelfeder (02) aus einem Federstahldraht, einem Edelstahldraht oder aus einem verzinktem Federstahldraht besteht.

5. Abzugssicherung (01) nach einem der Ansprüche 1 bis 4, **dadurch gekennzeichnet, dass** die Sicherungswelle (04) und das Abstandshalteelement (02) in einer Gebrauchshaltung der Handfeuerwaffe oberhalb und an einem Ende des Abzugshebels (13) angeordnet sind, wobei an einem gegenüberliegenden Ende des Abzugshebels (13) ein Schlaghebel (20) angeordnet ist.

6. Abzugssicherung (01) nach einem der Ansprüche 1 bis 5, **dadurch gekennzeichnet, dass** die Sicherungswelle (04) rechtwinklig zu einer Längsrichtung des Abzugshebels (13) angeordnet ist.

7. Abzugssicherung (01) nach einem der Ansprüche 1 bis 6, **dadurch gekennzeichnet, dass** im gespannten Zustand der Handfeuerwaffe das federkraftbelastete Abstandshalteelement (02) zwischen dem Abzugshebel (13) und einem Vollwellenabschnitt (12) der in ihrer Sicherheitsstellung befindlichen Sicherungswelle (04) angeordnet ist.

8. Abzugssicherung (01) nach einem der Ansprüche 1 bis 7, **dadurch gekennzeichnet, dass** das Abstandshalteelement (02) und die Steuerkurve (05) jeweils paarig ausgebildet sind.

9. Abzugssicherung (01) nach einem der Ansprüche 1 bis 8, **dadurch gekennzeichnet, dass** die Sicherungswelle (04) aus einem Metall oder einem Kunststoff besteht.

10. Handfeuerwaffe, umfassend eine Abzugssicherung (01) nach einem der Ansprüche 1 bis 9.

## Claims

1. A trigger safety mechanism (01) for a handheld weapon, in particular for a semiautomatic long weapon, with a safety shaft (04), which carries a control cam (05), and via an actuation lever (10) can be rotated from a safety position into a firing position and back, wherein the trigger safety mechanism (01) can abut against a trigger lever (13) that can be pivoted about a trigger axis (14), and wherein in a cocked state of the handheld weapon the safety shaft (04) blocks the trigger lever (13) in the safety position, and releases it in the firing position, **characterised in that**, it furthermore comprises at least one spring-loaded spacer element (02), wherein
- in the cocked state of the handheld weapon the spring-loaded spacer element (02) is arranged between the trigger lever (13) and the safety shaft (04), located in its safety position, as a result of which a pivoting of the trigger lever (13) towards the safety shaft (04) is blocked, wherein
- the control cam (05) is formed by at least one recess (11) in the safety shaft (04), designed at least in some sections in the form of a spiral, which recess, in the firing position of the safety shaft (04), in the cocked state of the handheld weapon, is facing towards the spacer element (02), such that the spacer element (02) only offsets a first part of a clearance between the safety shaft (04) and the trigger lever (13), and a trigger clearance (15) remains, wherein
- in the uncocked state of the handheld weapon the spacer element (02), by means of a changeover of the safety shaft (04) from its firing position into its safety position by means of the recess (11), designed at least in some sections in the form of a spiral, is displaced axially relative to the safety shaft (04) against the spring force into an axial blocking region, in which the spacer element (02) offsets a clearance between the trigger lever (13) and the safety shaft (04), such that a pivoting of the trigger lever (13) towards the safety shaft (04) is blocked, and wherein
- in the cocked state of the handheld weapon a movement of the spacer element (02) relative to the safety shaft (04) located in the safety position from the blocking region in the direction of the spring force is released, so that the spacer element (02) moves back from the blocking region and blocks a pivoting of the trigger lever (13).

2. The trigger safety mechanism (01) in accordance with claim 1, **characterised in that** the at least one spacer element is formed by means of a movable arm (02).

3. The trigger safety mechanism (01) in accordance with claim 2, **characterised in that** it comprises two of the movable arms, which are designed on an arm spring (02).

4. The trigger safety mechanism (01) in accordance with claim 3, **characterised in that** the arm spring (02) consists of a spring steel wire, a stainless steel wire or of a galvanised spring steel wire.

5. The trigger safety mechanism (01) in accordance with one of the claims 1 to 4, **characterised in that** in an operating position of the handheld weapon, the safety shaft (04) and the spacer element (02) are arranged above, and at one end of, the trigger lever (13), wherein a hammer (20) is arranged at an opposite end of the trigger lever (13).

6. The trigger safety mechanism (01) in accordance with one of the claims 1 to 5, **characterised in that** the safety shaft (04) is arranged at right angles to a longitudinal direction of the trigger lever (13).

7. The trigger safety mechanism (01) in accordance with one of the claims 1 to 6, **characterised in that** in the cocked state of the handheld weapon the spring-loaded spacer element (02) is arranged between the trigger lever (13) and a solid shaft section (12) of the safety shaft (04) located in its safety position.

8. The trigger safety mechanism (01) in accordance with one of the claims 1 to 7, **characterised in that** the spacer element (02) and the control cam (05) are respectively designed in pairs.

9. The trigger safety mechanism (01) in accordance with one of the claims 1 to 8, **characterised in that** the safety shaft (04) consists of a metal or a plastic.

10. A handheld weapon, comprising a trigger safety mechanism (01) in accordance with one of the claims 1 to 9.

## Revendications

1. Blocage de détente (01) pour une arme à feu de poing, en particulier pour une arme d'épaule semi-automatique, avec un arbre de sécurité (04) qui porte une came de commande (05) et que l'on peut faire tourner via un levier de commande (10) d'une position de sécurité vers une position de tir et inversement ; dans lequel le blocage de détente (01) peut buter contre un levier de détente (13) pouvant pivoter autour d'un axe de détente (14) ; et dans lequel l'arbre de sécurité (04), dans un état armé de l'arme à feu de poing, bloque le levier de détente (13) dans la position de sécurité et le libère dans la position de tir, **caractérisé en ce qu'**il comprend en outre au moins un élément d'espacement (02) contraint par une force élastique ;
- dans lequel, à l'état armé de l'arme à feu de poing, l'élément d'espacement (02) contraint par une force élastique est disposé entre le levier de détente (13) et l'arbre de sécurité (04) se trouvant dans sa position de sécurité, moyennant quoi un pivotement du levier de détente (13) vers l'arbre de sécurité (04) est bloqué ;
- dans lequel la came de commande (05) est formée par au moins un évidement (11) réalisé au moins partiellement à la manière d'une spirale dans l'arbre de sécurité (04) lequel évidement, dans la position de tir de l'arbre de sécurité (04) à l'état armé de l'arme à feu de poing, est tourné vers l'élément d'espacement (02) de manière à ce que l'élément d'espacement (02) compense seulement une première partie d'un espacement entre l'arbre de sécurité (04) et le levier de détente (13) et qu'une distance d'espacement (15) subsiste ;
- dans lequel, à l'état non armé de l'arme à feu de poing, l'élément d'espacement (02) est refoulé, grâce à un changement de l'arbre de sécurité (04) de sa position de tir vers sa position de sécurité grâce à l'évidement (11) réalisé au moins partiellement de façon spiralée de manière axiale par rapport à l'arbre de sécurité (04) à l'encontre de la force élastique, dans une zone de verrouillage axiale dans laquelle l'élément d'espacement (02) compense un espacement entre le levier de détente (13) et l'arbre de sécurité (04) de manière à ce qu'un pivotement du levier de détente (13) vers l'arbre de sécurité (04) soit bloqué ; et
- dans lequel, à l'état armé de l'arme à feu de poing, un déplacement de l'élément d'espacement (02) par rapport à l'arbre de sécurité (04) se trouvant dans la position de sécurité hors de la zone de sécurité en direction de la force élastique est libéré de manière à ce que l'élément d'espacement (02) se déplace en retour hors de la zone de verrouillage et bloque un pivotement du levier de détente (13).

2. Blocage de détente (01) selon la revendication 1, **caractérisé en ce que** l'au moins un élément d'espacement est formé par une branche mobile (02).

3. Blocage de détente (01) selon la revendication 2, **caractérisé en ce qu'**il comprend deux des branches mobiles qui sont formées sur un ressort à branches (02).

4. Blocage de détente (01) selon la revendication 3, **caractérisé en ce que** le ressort à branches (02) se compose d'un fil en acier à ressorts, d'un fil en acier noble ou d'un fil en acier à ressorts galvanisé.

5. Blocage de détente (01) selon l'une des revendications 1 à 4, **caractérisé en ce que**, dans une posture d'utilisation de l'arme à feu à poing, l'arbre de sécurité (04) et l'élément d'espacement (02) sont disposés au-dessus du levier de détente (13) et à une extrémité de celui-ci, dans lequel un levier de percussion (20) est disposé à une extrémité située en vis-à-vis du levier de détente (13).

6. Blocage de détente (01) selon l'une des revendications 1 à 5, **caractérisé en ce que** l'arbre de sécurité (04) est disposé en angle droit par rapport à une direction longitudinale du levier de détente (13).

7. Blocage de détente (01) selon l'une des revendications 1 à 6, **caractérisé en ce que**, à l'état armé de l'arme à feu à poing, l'élément d'espacement contraint par une force élastique (02) est disposé entre le levier de détente (13) et un tronçon d'arbre plein (12) de l'arbre de sécurité (04) se trouvant dans sa position de sécurité.

8. Blocage de détente (01) selon l'une des revendications 1 à 7, **caractérisé en ce que** l'élément d'espacement (02) et la came de commande (05) sont respectivement réalisés par paires.

9. Blocage de détente (01) selon l'une des revendications 1 à 8, **caractérisé en ce que** l'arbre de sécurité (04) se compose d'un métal ou d'une matière plastique.

10. Arme à feu de poing comprenant un blocage de détente (01) selon l'une des revendications 1 à 9.
